# EUROPÄISCHE PATENTANMELDUNG

(11) **EP 0 336 093 A1**
(43) Veröffentlichungstag der Anmeldung: **11.10.1989**
(21) Anmeldenummer: 89103062.9
(22) Anmeldetag: 22.02.1989
(51) Int. Cl.: E02D 19/10

(54) **Verfahren zum Absenken des Grundwasserspiegels sowie Anordnung hierfür**

(30) Priorität: 08.04.1988 DE 3811705
(71) Anmelder: HÖLSCHER WASSERBAU GMBH & CO. KG, D-4472 Haren-Rütenbrock (DE)
(72) Erfinder: Hölscher, Heinrich, D-4472 Haren-Rütenbrock (DE)
(74) Vertreter: Paul, Dieter-Alfred, Dipl.-Ing.

(57) **Zusammenfassung**

Bei einem Verfahren zum Absenken des Grundwasserspiegels im Boden wird in diesen zumindest eine Entwässerungsleitung verlegt und aus dieser das sich darin sammelnde Wasser abgesaugt und über ein Standrohr mittels einer Pumpe an die Oberfläche hochgedrückt. Damit eine Entwässerung des Bodens auch in größeren Tiefen durchgeführt werden kann, werden Standrohr (32) und Entwässerungsleitig (30) einem Vakuum ausgesetzt und wird das Wasser in einem Pumpensumpf (33) gesammelt.

## Beschreibung

Die Erfindung betrifft ein Verfahren zum Absenken des Grundwasserspiegels im Boden, bei dem in den Boden zumindest eine Entwässerungsleitung verlegt und aus dieser das sich darin sammelnde Wasser abgesaugt und über ein Standrohr mittels einer Pumpe an die Oberfläche hochgedrückt wird. Ferner bezieht sich die Erfindung auf eine Anordnung zur Durchführung dieses Verfahrens.

Beim Abbau von Bodenschätzen, insbesondere im Braunkohlentagebau, müssen oft mehrere hundert Meter Abraum durch Schaufelbagger beseitigt werden. Um dies zu ermöglichen, ist es notwendig, daß zuvor der überwiegende Teil des Abraums durch Absenken des Grundwasserspiegels entwässert wird. Hierzu werden in den Boden im wesentlichen horizontal verlaufende Entwässerungsleitungen verlegt, die an einem Ende mit einem Standrohr verbunden sind, das bis zur Bodenoberfläche reicht. Dort ist im Standrohr eine Pumpe angeordnet, über die das sich in der jeweiligen Entwässerungsleitung sammelnde Wasser abgeleitet wird. In der DE-OS 23 40 565 ist ein Verfahren zum Verlegen der vorbeschriebenen Entwässerungsleitung mit Standrohr sowie ein Grabenbagger zur Durchführung dieses Verfahrens beschrieben

Mit der vorbeschriebenen Anordnung ist aus physikalischen Gründen eine Entwässerung nur bis zu etwa 5 m Tiefe im Boden möglich. Bei darüberliegenden Tiefen reißt die Flüssigkeitssäule im Standrohr ab Andererseits besteht ein Bedürfnis, die Entwässerung auch in größeren Bodentiefen vorzunehmen.

Der Erfindung liegt die Aufgabe zugrunde, das gattungsgemäße Verfahren so weiterzubilden, daß auch in größeren Tiefen, beispielsweise in 10 m Tiefe, eine Entwässerung des Bodens durchgeführt werden kann.

Die Aufgabe wird erfindungsgemäß dadurch gelöst, daß Standrohr und Entwässerungsleitung einem Vakuum ausgesetzt werden und daß das Wasser in einem Pumpensumpf gesammelt wird. Eine Anordnung zur Durchführung dieses Verfahrens ist Gegenstand des Anspruchs 3. Wenn der über der Entwässerungsleitung liegende Boden sehr durchlässig ist, ist es zweckmäßig, daß der Boden oberhalb der Entwässerungsleitung mit einer Abdichtschicht abgedeckt wird.

Mit diesem Verfahren bzw. mit dieser Anordnung kann auch in sehr großen Tiefen eine Entwässerung mittels Entwässerungsleitungen durchgeführt werden Dabei wirken zwei Maßnahmen zusammen, nämlich zum einen die Vakuumerzeugung innerhalb des Standrohres und damit auch der Entwässerungsleitung und zum anderen die Tatsache, daß das sich in der Entwässerungsleitung sammelnde Wasser in einem Pumpensumpf am unteren Ende der Standleitung gesammelt und von dort aus hochgedrückt wird. Beide Maßnahmen machen die Anordnung weitgehend unabhängig von der Tiefe, in der die Entwässerungsleitung verlegt wird In der Zeichnung ist die Erfindung an Hand eines Ausführungsbeispiels näher veranschaulicht. Es zeigen:
Figur (1) einen Vertikalschnitt durch einen Boden zum Beginn der Verlegung eines Enwässerungsschlauchs mit einem Grabenbagger und
Figur (2) eine vergrößerte Darstellung des untere Teils des Grabenbaggers gemäß Figur (1).

Der in Figur (1) in der Seitenansicht dargestellte Grabenbagger (1) ist als langsam fahrendes Kettenfahrzeug ausgebildet. Er steht mit seinem Kettenfahrgestell (2) auf dem Boden (3). Er weist ein Gehäuse (4) auf, in dem der Motor für den Antrieb des Kettenfahrgestells (2) gekapselt ist.

Links von dem Gehäuse (4) ist eine ortsfest angeordnete Strebe (5) vorgesehen. Im unteren Bereich weist sie ein horizontales und quer zur Verfahrrichtung des Grabenbaggers (1) verlaufendes Schwenklager (6) auf, an dem über eine Lasche (7) ein Führungsgehäuse (8) schwenkbar gelagert ist. Für die Verschwenkung ist ein Hydraulikzylinder (9) vorgesehen, dessen Zylinder (10) schwenkbar am oberen Ende der Strebe (5) und dessen Kolbenstange (11) schwenkbar an dem Führungsgehäuse (8) angelenkt sind. Durch Einziehen der Kolbenstange (11) in den Zylinder (10) kann das Führungsgehäuse (8) und die darauf geführten, nachfolgend näher beschriebenen Teile in die Horizontale verschwenkt werden und umgekehrt.

An dem Führungsgehäuse (8) sind Führungsplatten (12) befestigt, zwischen denen ein als Doppel-T-Träger ausgebildeter Baggermast (13) verschieblich gelagert ist.

Er kann also in der gezeigten Stellung vertikal auf- und abwärts verfahren werden. Dies geschieht mittels hier nicht näher dargestellter Hydraulikzylinder.

Am oberen und unteren Ende des Baggermastes (13) ist je ein Kettenrad (14, 15) drehbar gelagert. Das obere Kettenrad (14) wird von dem Motor des Grabenbaggers (1) über einen Kettentrieb (16) angetrieben, der in Kettenschutzgehäusen (17, 18) gekapselt ist, die gelenkig miteinander verbunden sind, damit der Kettentrieb (16) Vertikalbewegungen des Baggermastes (13) mitmachen kann. Am unteren Ende weist der Baggermast (13) Abdeckscheiben zu beiden Seiten des Kettenrades (15) auf. Um beide Kettenräder (14, 15) läuft ein Grabschaufelwerk (20), das in Figur (1) durch eine strichpunktierte Linie angedeutet ist. Dieses Grabschaufelwerk besteht aus einer Vielzahl hintereinander angeordneter Grabschaufeln (21) (Figur 2), die am rechten Trum nach oben und am linken Trum nach unten laufen.

An dem Baggermast (13) sind Führungsbügel (22, 23) befestigt, deren freie Enden mit T-förmigen Nuten versehen sind. In diese Führungsnuten greifen T-förmige Führungsschienen (24, 25) ein, die an einem Führungsschacht (26) befestigt sind. Auf diese Weise ist der Führungsschacht (26) gegenüber dem Baggermast (13) verschieblich gelagert, und zwar parallel zu dessen Längserstreckung.

Der Führungsschacht (26) ist untenseitig offen ausgebildet und weist obenseitig einen Einfülltrichter (27) auf. Durch diesen Einfülltrichter (27) und den Führungsschacht (26) verläuft ein Führungsrohr (28) (Figur 2), das untenseitig in einem Führungsbogen (29) waagerecht nach links ausläuft. Durch das Führungsrohr (28) wird ein Entwässerungsschlauch (30) geleitet, der von einer hier nicht näher dargestellten Rolle abgezogen wird.

An der freien Seite des Führungsschachtes (26) ist eine Halteschiene (31) angeordnet, in der ein Standrohr (32) gehalten ist. Wie aus Figur (2) näher zu ersehen ist, ist das Standrohr (32) am unteren Ende mit einem Pumpensumpf (33) versehen. Oberhalb dieses Pumpensumpfes (33) geht ein Stutzen (34) in Richtung auf die Mündung des Führungsrohrs (28) ab. Über diesen Stutzen (34) ist das untere Ende des Entwässerungsschlauches (30) gestülpt und mit diesem verbunden.

Im unteren Ende des Standrohrs (31) ist eine Tauchpumpe (35) angeordnet. Sie hat eine Maximalleistung von 0,3 m³/Min. bei einer Förderhöhe von 15 m. Die Tauchpumpe (35) ist an ein nach oben führendes Druckrohr (36) angeschlossen, das durch einen Verschlußstopfen (37) am oberen Ende des Standrohrs (32) herausgeführt wird.

Durch den Verschlußstopfen (37) geht auch eine verkürzt dargestellte Elektroleitung (38) für die elektrische Versorgung der Tauchpumpe (35) sowie ein Rohrstutzen (39). Dieser Rohrstutzen (39) ist mit einer nicht dargestellten Vakuumpumpe verbunden. Im übrigen ist der Verschlußstopfen (37) dicht, so daß mit Hilfe der Vakuumpumpe ein Vakuum in dem Standrohr (32) und dem angeschlossenen Entwässerungsschlauch (30) erzeugt werden kann.

Das Eingraben des Entwässerungsschlauchs (30) und des Standrohrs (32) geht, wie in der DE-OS 23 40 565 beschrieben, vor sich. Zunächst befinden sich das Führungsgehäuse (8) und damit auch der Baggermast (13) mit Führungsschacht (26) in waagerechter Stellung, also oberhalb des Niveaus des Bodens (3). Es wird dann das freie Ende des Entwässerungsschlauchs (30) in das Führungsrohr (28) so weit hineingesteckt, bis es aus dem Ende des Führungsbogens (29) herausschaut. Dort kann es mit dem Stutzen (34) des Standrohrs (32) verbunden werden. Das Standrohr (32) wird dann an der Halteschiene (31) befestigt. Zum Eingraben wird dann das Grabschaufelwerk (20) in Gang gesetzt. Der Baggermast (13) ist gegenüber dem Führungsgehäuse (8) derart verschoben, daß sich das obere Kettenrad (14) etwa am freien Ende des Führungsgehäuses (8) befindet, also in einer der in Figur (1) dargestellten Stellung entgegengesetzten Lage. In gleicher Richtung ist auch der Führungsschacht (26) gegenüber dem Baggermast (13) verschoben.

Mit laufendem Grabschaufelwerk (20) wird nun das Führungsgehäuse (8) gegen den Uhrzeigersinn verschwenkt, so daß sich der Baggermast (13) langsam in den Boden (3) eingräbt. Dabei wird der Baggermast (13) kontinuierlich ausgefahren, d. h. gegenüber dem Führungsgehäuse (8) verschoben. Auf diese Weise entsteht der in Figur (1) dargestellte Schlitzgraben (41). Bei Erreichen der in Figur (1) dargestellten Vertikalstellung hat der Baggermast (13) seine unterste Stellung gegenüber dem Führungsgehäuse (8) erreicht. Der Grabenbagger (1) wird dann ein Stück in Richtung des Pfeils A, also nach rechts, verfahren, wobei das Grabschaufelwerk (20) mit dem nach oben laufenden Trum Boden von der Stirnseite (42) des Schlitzgrabens (41) abnimmt. Auf diese Weise wird Platz geschaffen für die Absenkung des Führungsschachts (26) in die gezeigte Stellung. Das Standrohr (32) wird dann von der Halteschiene (31) gelöst und provisorisch befestigt, bis der Schlitzgraben (41) wieder aufgefüllt ist.

Jetzt kann der eigentliche Verlegevorgang beginnen, indem der Grabenbagger langsam in Richtung des Pfeils A bewegt wird. Durch fortlaufende Bodenabnahme an der Stirnseite (42) wird dann der Schlitzgraben (41) weitergeführt. Gleichzeitig wird der Entwässerungsschlauch (30) kontinuierlich durch das Führungsrohr (28) nach unten geleitet und tritt dort in der durch den Führungsbogen (29) vorgegebenen Tiefe aus, und zwar entsprechend dem sich fortlaufend vegrößernden Abstand zum Standrohr (32). Gleichzeitig wird über den Einfülltrichter (27) und den Führungsschacht (26) Kies (43) oder sonstiges, loses und lockeres Filtermaterial zugeführt, so daß der Entwässerungsschlauch (30) sofort abgedeckt wird. Die Zuführung kann dabei so geschehen, daß der Schlitzgraben (41) bis oben hin wieder gefüllt wird.

Nachdem auf diese Weise der Entwässerungsschlauch (30) verlegt und alle Anschlüsse am Standrohr (32) befestigt worden sind, kann die Entwässerung durchgeführt werden. Mittels der Vakuumpumpe wird in dem Standrohr (32) und damit auch in dem angeschlossenen Entwässerungsschlauch (30) ein Vakuum erzeugt, das die Sammlung des Wassers in dem mit entsprechenden Öffnungen versehenen Entwässerungsschlauch (30) sowie dessen Zuführung in den Pumpensumpf (33) unterstützt. Das sich dort sammelnde Wasser wird von der Tauchpumpe (35) angesaugt und über das Druckrohr (36) nach oben hochgepumpt. Es kann dann fortgeführt werden.

Da der für das Auffüllen des Schlitzgrabens (41) verwendete Kies (43) trotz der großen Tiefe relativ gut luftdurchlässig ist, wird der Schlitzgraben (41) obenseitig mit einer weitgehend luftundurchlässigen Abdichtschicht (44) versehen.

## Patentansprüche

1. Verfahren zum Absenken des Grundwasserspiegels im Boden, bei dem in den Boden zumindest eine Entwässerungsleitung verlegt und aus dieser das sich darin sammelnde Wasser abgesaugt und über ein Standrohr mittels einer Pumpe an die Oberfläche hochgedrückt wird,
dadurch gekennzeichnet, daß Standrohr (32) und Entwässerungsleitung (30) einem Vakuum ausgesetzt werden und daß das Wasser in einem Pumpensumpf (33) gesammelt wird.

2. Verfahren nach Anspruch 1,
dadurch gekennzeichnet, daß der Boden (3) oberhalb der Entwässerungsleitung (30) mit einer Abdichtschicht (44) versehen wird.

3. Anordnung zur Durchführung des Verfahrens nach Anspruch 1, gekennzeichnet durch zumindest eine im Boden (3) angeordnete, mit Entwässerungsöffnungen versehene Entwässerungsleitung (30), die an zumindest ein zur Bodenoberfläche hochgehendes Standrohr (32) angeschlossen ist, das einen unter dem Niveau der Entwässerungsleitung (30) liegenden Pumpensumpf (33) hat, in dem eine Pumpe (35) zum Fördern des Wassers aus der Entwässerungsleitung an die Bodenoberfläche angeordnet ist, wobei das Standrohr (32) obenseitig abgedichtet ist und mit einer Vakuumpumpe in Verbindung steht.
